# EUROPÄISCHE PATENTSCHRIFT

(11) **EP 0 011 292 B1**
(45) Veröffentlichungstag und Bekanntmachung des Hinweises auf die Patenterteilung: **20.03.1985**
(21) Anmeldenummer: 79104505.7
(22) Anmeldetag: 15.11.1979
(51) Int. Cl.: B65D 8/02

(54) **Becherartiges Verpackungsgefäss**
Cup-shaped packing container
Récipient d'emballage en forme de gobelet

(30) Priorität: 16.11.1978 DE 2849681
(43) Veröffentlichungstag der Anmeldung: 28.05.1980
(73) Patentinhaber: NOVOPLAST VERPACKUNGEN GmbH & Co. KG, D-7970 Leutkirch/Allgäu (DE)
(72) Erfinder: Hammer, Helmut, D-7970 Leutkirch (DE)
(74) Vertreter: Pfister, Helmut, Dipl.-Ing.

## Beschreibung

Die Erfindung betrifft ein becherartiges, aus Kunststoff gespritztes und sich nach oben verjüngendes Verpackungsgefäss, das einen Boden besitzt, der nach dem Füllvorgang ansetzbar ist, das jedoch in den übrigen Teilen einstückig gestaltet ist, mit einem Wiederverschlussdeckel, der mit dem oberen Bereich des Gefässes mittels einer durchtrennbaren, ringförmigen Engstelle verbunden ist, wobei der abgetrennte Deckel in die dadurch gebildete Gefässöffnung einfügbar ist.

Verpackungsgefässe der vorstehend beschriebenen Art sind durch die FR-A 1 295 521 bekanntgeworden. Der Wiederverschlussdeckel dieses Gefässes ist jedoch derart gestaltet, dass er nur umgedreht in die Gefässöffnung einfügbar ist. Dies wird als nachteilig angesehen.

Derartige Verpackungsgefässe dienen beispielsweise zum Verpacken von Molkereiprodukten, und insbesondere auch zum Schutz dieser Produkte vor äusseren Einflüssen. Man kann nicht ausschliessen, dass die Aussenflächen der Gefässe verschmutzt sind. Die Notwendigkeit, den Dekkel umgedreht in das Gefäss einzufügen, erfüllt dann nicht die Ansprüche an die Hygiene.

In der genannten Druckschrift ist auch ein Verpackungsgefäss anderer Konstruktion beschrieben, bei dem der Wiederverschlussdeckel nach dem Abtrennen auf die halsartige Gefässmündung aufgesetzt bzw. aufgeschraubt wird. Ein solches Gefäss erfüllt besser die hygienischen Vorschriften. Das Gefäss ist jedoch schwierig herstellbar. Das Aufsetzen oder Aufschrauben des Deckels macht es notwendig, dass die Deckelemente einen grösseren Durchmesser aufweisen, als die damit zusammenwirkenden Teile des halsartigen oberen Teiles des Gefässes. Ein solches Gefäss ist im Spritzverfahren nur schwierig und mit sehr aufwendigen Werkzeugen herstellbar. Die Bauweise eignet sich nur schlecht für nur einmal zu verwendende Verpackungsgefässe.

In der US-A 3 083 858 ist u.a. ein Verpackungsgefäss beschrieben, das einen Wiederverschlussdeckel aufweist, der nach dem Abtrennen von den ihn haltenden Teilen in die gebildete Öffnung eingedrückt oder auch auf einen Halsteil aufgedrückt werden kann. Dabei ist vorgesehen, dass beim Abtrennen des Deckels an der Trennstelle am Deckel ein umlaufender Wulst verbleibt, der als Dichtlippe wirkt und der bei der einen Ausführungsform dieser Druckschrift mit einem am Halsteil angeformten Band zusammenwirkt. Bei einer anderen Ausbildungsform, des in dieser Druckschrift beschriebenen Verpackungsgefässes, bei der der Deckel in die gebildete Öffnung eingedrückt wird, wirkt der Wulst am Deckel beim Wiederverschluss mit einer umlaufenden Nut zusammen, in die der Wulst eingreift. Dabei ist vorgesehen, dass der Deckel und die ihn haltenden Teile von einem ringförmigen Flansch getragen sind, der seinerseits wiederum mittels einer Umbördelung am oberen Ende des zylindrischen Wandteils befestigt ist. Die Abdichtungs- und Haltewirkung des Wulstes und der damit zusammenwirkenden Teile ist unbefriedigend, weil die Dicht- und Halteflächen sehr schmal sind und in wesentlichen Teilen erst beim Abtrennvorgang des Deckels entstehen. Dies, und die nicht ausreichende Stabilität, sowie die teilweise aufwendige Bauweise, eignet sich nicht für ein Verpackungsgefäss, das nur für eine einmalige Verwendung gedacht ist.

Der Erfindung liegt die Aufgabe zugrunde, einen mittels einfacher Formen im Spritzgussverfahren herstellbaren becherartigen, nach einmaligem Gebrauch wegwerfbaren Verpackungsbecher von ausreichender Steifheit und Festigkeit zu schaffen, dessen Deckel aus einem Gefäss und Deckel umfassenden Spritzgussteil abtrennbar und sowohl zum sicheren Schliessen, als auch zum leichten Öffnen derart wieder einsetzbar ist, dass der Gefässinhalt gegen Verschmutzung von aussen geschützt bleibt.

Zur Lösung dieser Aufgabe geht die Erfindung aus von dem Verpackungsbecher der eingangs beschriebenen Gattung und schlägt vor, dass das Gefäss unterhalb der Engstelle eine an den oberen Bereich des Gefässes anschliessende innere, mindestens annähernd zylindrische Ringfläche und oberhalb der Engstelle am Wiederverschlussdeckel eine äussere, mindestens annähernd zylindrische Ringfläche aufweist, wobei die beiden Ringflächen im wesentlichen gleiche Durchmesser aufweisen, und beim Wiederverschluss, bei dem die Deckelunterseite dem Gefässinneren zugewandt bleibt, haftend ineinandergreifen, und dass das Gefäss unterhalb eines Halses, der die Ringfläche aufweist, eine konische Verengung besitzt, die die Verbindung mit dem schwach konischen Hauptteil des Gefässes bildet.

Das erfindungsgemässe Verpackungsgefäss ist, abgesehen von dem nach dem Füllvorgang anzusetzenden Boden, einstückig gestaltet, was eine entscheidende Voraussetzung für die billige Herstellung ist. Dabei ist es bei der Erfindung gelungen, den Wiederverschlussdeckel in die gebildete Gefässöffnung einzufügen und sicher festzuhalten, wobei ausgeschlossen ist, dass aussen liegende, der Verschmutzung ausgesetzte Flächen, mit dem Inhalt in Berührung kommen. Auch ist der Wiederverschlussdeckel in seinen Abmessungen so gehalten, dass die zur Herstellung des Verpackungsbechers erforderlichen Werkzeuge nur einen mässigen Aufwand verursachen.

Als besonders vorteilhaft erweist es sich bei der Erfindung, dass zwischen dem schwach konischen Hauptteil und dem Hals eine konische Verengung angeordnet ist. Diese konische Verengung ergibt eine beträchtliche Versteifung des oberen Bereichs des Bechers, der den Wiederverschlussdeckel aufweist. Es hat sich gezeigt, dass diese Versteifung notwendig ist, um einerseits ein leichtes Öffnen zu gewährleisten, andererseits auch sicherzustellen, dass beim Wiederverschluss das Einfügen des Wiederverschlussdekkels in die Öffnung gelingt. Beim Stande der Technik, gemäss der genannten US-A 3083858 wird diese Versteifung durch eine aufwendige Flanschkonstruktion angestrebt. Beim Vorschlag gemäss der FR-A 1 295 521 sind am unteren Rand des Hauptteils des Gefässes nach oben axial auslaufende Rippen offenbart, die jedoch keine Versteifung des an den Hals angrenzenden Teils des Gefässes ergeben.

Die Erfindung erlaubt es ferner, den Hauptteil des Gefässes nur schwach konisch auszubilden, so dass das Gefäss im Vergleich zu den Aussenabmessungen ein grosses Innenvolumen erreicht. Die konische Verengung stabilisiert dabei auch den schwach konischen Hauptteil des Gefässes.

In der Zeichnung sind einige Ausführungsbeispiele der Erfindung schematisch dargestellt. Es zeigen:
Fig. 1 eine Ansicht eines erfindungsgemässen Verpackungsgefässes nach der Füllung,
Fig. 2 eine teilweise Schnittdarstellung des Gefässes nach der Fig. 1 in einem anderen Massstab,
Fig. 3 eine Schnittdarstellung durch zwei Verpackungsgefässe in gestapelter Stellung vor dem Füllen,
Fig. 4 den Schnitt durch einen Halsteil eines abgewandelten Ausführungsbeispiels gemäss der Erfindung,
Fig. 5 eine der Fig. 4 entsprechende Darstellung nach der Öffnung und dem Wiederverschluss des Gefässes und
Fig. 6 einen Schnitt durch die Darstellung der Fig. 4 entsprechend der Schnittlinie VI-VI.

Das bis auf den Boden einstückig hergestellte Gefäss 1 besteht im wesentlichen aus dem schwach konischen Hauptteil 23, an den sich oben die Verengung 24 anschliesst, auf die der Hals 18 aufgesetzt ist. Im oberen Bereich trägt der Hals 18 auf der Innenseite zwei einander gegenüberliegende Rippen 25, die, wie die Fig. 3 deutlich macht, der Verbesserung der Stapelungsfähigkeit dienen.

Beim Ausführungsbeispiel nach den Fig. 1-3 besitzt der obere Rand 26 des Halses 18 eine Verstärkung. Die innere Ringfläche dieser Verstärkung ist mit 21 bezeichnet. Über die Engstelle 4 ist der Wiederverschlussdeckel 3 angesetzt, der aus dem Griffrand 27 und der Deckelfläche 28 besteht. An einem nach unten vorstehenden zylindrischen Flansch 29 ist eine Ringfläche 22 gegeben und es ist klar, dass nach Abtrennen des Deckels 3 an der Engstelle 4 der Deckel 3 wieder eingedrückt werden kann, wobei die beiden Ringflächen 21 und 22 aneinander haften.

Der untere Rand 7 des Gefässes 1 besitzt einen ebenen Ringflansch 10 mit einem sich daran anschliessenden zylindrischen Ringflansch 11. Die beiden Flansche 10 und 11 besitzen die Innenfläche 16 und 13 und die Unterfläche 17.

Der eingesetzte Boden 2 mit der Bodenfläche 30 trägt einen in das Gefäss eintauchenden Ringflansch 14, einen ebenen Flansch 8 und einen sich nach unten erstreckenden Flansch 9. Der Flansch 8 besitzt die Oberfläche 15 und der Flansch 9 die Aussenfläche 12. An den Flansch 9 ist ein nach aussen stehender Bund oder Flansch angeformt, der die Ringfläche 17 bildet.

Die abdichtende Verschweissung erfolgt in der Fläche 12, und zwar vorzugsweise durch eine Ultraschallschweisseinrichtung. Es ist aber in bestimmten Fällen auch möglich, eine Verschweiss-oder Versiegelungseinrichtung herkömmlicher Art anzuwenden.

Das Ausführungsbeispiel nach den Fig. 4-6 zeigt eine Form mit zwei Engstellen 5 und 6, die den Abreissring 19 begrenzen, der die Lasche 20 trägt, die das Abreissen erleichtert. Der Ring 19 kann noch eine Engstelle aufweisen, die die Engstellen 5 und 6 verbindet, so dass er leichter durchtrennbar ist, falls dies gewünscht wird.

Ist der Ring 19 abgerissen, kann der Wiederverschlussdeckel in den Hals 18 eingedrückt werden, wie dies die Fig. 5 deutlich macht.

Das erfindungsgemässe Verpackungsgefäss 18 ist nicht nur für Molkereiprodukte bzw. Nahrungsmittel verwendbar. Es kann auch zum Verpacken anderer Produkte Verwendung finden. Insbesondere ist das Gefäss geeignet als flaschenartige Verpackung für kleine Abmessungen, etwa bis zu einem Liter, wo bisher die Herstellung von Verpackungsflaschen aus Kunststoff, die beispielsweise geblasen sind, zu aufwendig erscheint.

## Patentansprüche

Becherartiges, aus Kunststoff gespritztes und sich nach oben verjüngendes Verpackungsgefäss (1), das einen Boden (2) besitzt, der nach dem Füllvorgang ansetzbar ist, das jedoch in den übrigen Teilen einstückig gestaltet ist, mit einem Wiederverschlussdeckel (3), der mit dem oberen Bereich des Gefässes mittels einer durchtrennbaren, ringförmigen Engstelle (4, 5, 6) verbunden ist, wobei der abgetrennte Deckel in die dadurch gebildete Gefässöffnung einfügbar ist, dadurch gekennzeichnet, dass das Gefäss unterhalb der Engstelle eine an den oberen Bereich des Gefässes (1) anschliessende innere, mindestens annähernd zylindrische Ringfläche (21) und oberhalb der Engstelle am Wiederverschlussdeckel eine äussere, mindestens annähernd zylindrische Ringfläche (22) aufweist, wobei die beiden Ringflächen im wesentlichen gleiche Durchmesser aufweisen und beim Wiederverschluss, bei dem die Deckelunterseite dem Gefässinneren zugewandt bleibt, haftend ineinandergreifen, und dass das Gefäss (1) unterhalb eines Halses (18) der die Ringfläche (21) aufweist, eine konische Verengung (24) besitzt, die die Verbindung mit dem schwach konischen Hauptteil (23) des Gefässes (1) bildet.

## Claims

A cup-shaped packing container (1) injection moulded out of plastics material and tapering upwards, which has a bottom (2) which can be put on after the filling operation but which otherwise is constructed in one piece with a resealable cover (3), which is connected to the upper area of the container by means of an annular narrow region (4, 5, 6) which can be detached, wherein the detached cover can be inserted into the container opening formed by the detachment, characterised in that below the narrow region the container has an inner annular face (21) which is joined to the upper area of the container (1) and which is at least approximately cylindrical, and above the narrow region on the resealable cover there is provided an outer annular face (22) which is at least approximately cylindrical, wherein the two annular faces have essentially equal diameters and, in resealing so that the underside of the cover remains facing towards the inside of the container, interlock in a push-fit manner, and in that below a neck (18) on which is provided the annular face (21) the container (1) comprises a conical tapering portion (24) which forms a junction with the slightly conical main part (23) of the container (1).

## Revendications

Récipient d'emballage (1) en forme de gobelet, injecté en plastique et rétréci vers le haut, présentant un fond (2) qui peut être mis en place après l'opération de remplissage, alors que les autres parties sont réalisées d'une seule pièce, ainsi qu'un bouchon de refermeture (3) assemblé avec sa partie supérieure au moyen d'un étranglement annulaire (4, 5, 6) détachable, le bouchon retiré pouvant être inséré dans l'ouverture du récipient ainsi formée, caractérisé en ce que le récipient présente deux surfaces annulaires pratiquement cylindriques au moins, dont la première (21), interne, se situe sous l'étranglement et prolonge la partie supérieure du récipient (1), la seconde (22), externe, étant prévue sur le bouchon, au-dessus de l'étranglement, ces deux surfaces, dont le diamètre est essentiellement égal, s'encastrant l'une dans l'autre par adhérence avec la refermeture du bouchon, dont la face inférieure est alors tournée vers l'intérieur du récipient, et en ce que ce dernier (1) est doté, au-dessous d'un col (18) présentant la surface annulaire (21), d'un rétrécissement conique (24) qui assure la jonction avec la partie principale (23) faiblement conique de ce même récipient (1).
